# FASCICULE DE BREVET EUROPEEN

(11) **EP 0 198 877 B1**
(45) Date de publication et mention de la délivrance du brevet: **30.01.1991**
(21) Numéro de dépôt: 85905221.9
(22) Date de dépôt: 23.10.1985
(51) Int. Cl.: G06F 15/28

(54) **SYSTEME DE TRAITEMENT DE JEU DE PARI**
VERARBEITUNGSSYSTEM FÜR WETTSPIEL
PROCESSING SYSTEM FOR A GAMBLING GAME

(30) Priorité: 25.10.1984 FR 8416340
(43) Date de publication de la demande: 29.10.1986
(73) Titulaire: MONFORT, Jean-Jacques, F-92150 Suresnes (FR)
(72) Inventeur: MONFORT, Jean-Jacques, F-92150 Suresnes (FR)
(74) Mandataire: Moncheny, Michel
(86) Numéro de dépôt international: FR8500301
(87) Numéro de publication internationale: WO8602752

(56) Documents cités:
- AU-B- 458 244
- US-A- 4 108 364
- US-A- 4 322 612

## Description

L'invention est relative à un système de traitement des jeux de paris.

Dans la présente description et les revendications annexées, on désignera par:
Jeu: l'activité sous forme de contrat qui consiste dans la prévision d'un évènement futur, que cet évènement soit purement aléatoire (par exemple une loterie), ou qu'il soit non aléatoire (par exemple une prévision sur l'issue d'une manifestation sportive);
Joueur: le partenaire de la société de jeu dans ce contrat;
Pari: le choix fait par le joueur dans le contrat sur le contenu de l'évènement futur;
Prix: la somme à payer par le joueur, à titre de mise ou d'enjeu, pour ce pari dans le jeu, ce prix dépendant, entre autres, du jeu, du pari, de la répétition du pari, etc.
Tirage: le contenu de l'évènement futur:
Réultat: la coïncidence, partielle ou totale, entre le pari et le contenu de l'évènement futur;
Gain: ce que gagne le joueur, à l'issue du contrat, en fonction du résultat;

Enregistrement: la prise en compte officielle du pari du joueur par la société de jeu.

Dans un passé relativement récent, qu'il s'agisse de la composition du pari par le joueur ou de son enregistrement par la société de jeu, les opérations étaient essentiellement manuelles et nécessitaient une manipulation importante de bulletins ou autres documents. Outre que ces opérations étaient fastidieuses, elles étaient la source de nombreuses erreurs en raison de l'intervention humaine qui est exclusivement manuelle. Au surplus, pour chaque pari, il existait un exemplaire du bulletin de pari qui devait être convoyé jusqu'aux locaux de la société de jeu, ce qui posait des problèmes de transport, d'encombrement et de traitement.

On connaît d'après US. 4 108 364, un appareil de traitement de tickets de paris destiné à imprimer des tickets avec au moins un code secret et à vérifier les tickets pendant le paiement des gains.

Il s'agit d'un appareil dont le clavier et le dispositif d'affichage se trouvent sur chaque terminal de jeu relié à l'ensemble de l'appareil.

On connaît en outre d'après US. 4 322 612, un système de pari à self-service comportant des moyens de mémorisation du crédit du parieur et des moyens pour modifier ce crédit en fonction des gains et des pertes du parieur.

Dans ce système, on utilise des tickets imprimés que le parieur remplit à la main.

Ce système comporte des terminaux fixes reliés à une unité centrale de traitement.

L'invention vise à perfectionner encore les systèmes de traitement de jeu en créant un système à l'aide duquel le parieur dispose d'un maximum de liberté pour la composition de ses paris.

A cet effet, le système de traitement de jeu de pari comprenant un support d'informations, un premier dispositif autonome et portatif pour composer des paris sur ledit support d'informations et un centre de gestion de paris, caractérisé en ce que ledit support d'informations est une carte à piste magnétique ou une carte à mémoire à semiconducteurs et en ce que le premier dispositif permet l'inscription par le joueur des données de paris sur la piste magnétique ou la mémoire à semiconducteurs de ladite carte, et en ce qu'il comprend un second dispositif fixe en relation avec un ordinateur du centre de gestion de paris permettant la lecture des données inscrites sur le support d'informations par le premier dispositif, l'envoi à l'ordinateur du cente de gestion pour enregistrement des données de paris lues, l'indication et éventuellement le recueil des sommes à encaisser au titre de l'enjeu et l'inscription sur le support d'informations dans une zône inaccessible au premier dispositif d'indications relatives aux données de paris.

Le système peut avantageusement comporter des moyens pour composer le tirage et pour comparer celui-ci avec le pari en vue de fournir le résultat, notamment par des moyens d'affichage.

Suivant une autre caractéristique, le système selon l'invention est caractérisé par le fait que, pour l'enregistrement du pari, il comporte: des moyens de lecutre des données portées par le support de pari; des moyens pour inscrire sur le support, portant déjà les première données constitutives du pari, les deuxièmes données de codification représentatives des conditions de l'enregistrement du pari, par exemple le lieu et la date; des moyens pour mémoriser les deuxièmes données; des moyens pour mémoriser les données de pari portées par le support; et des moyens d'enregistrement des premières et des deuxièmes données sur un support d'enregistrement.

Le système peut comporter dss moyens pour contrôler l'exactitude des données de codification portées par le support de pari préalablement à tout traitement de données de pari.

On peut prévoir des moyens à pré-paiement agencés pour commander les moyens d'enregistrement du pari quand le prix du pari est payé.

Le système peut comporter des moyens pour contrôler que l'enregistrement a été correctement fait, il peut aussi comporter des moyens de délivrance d'un justificatif, par exemple un reçu, ce justificatif étant indépendant du support de pari; avantageusement, les moyens de contrôle de l'enregistrement commandent les moyens de délivrance du justificatif.

On peut prévoir des moyens de vérification des données unitaires constituant le pari, pour s'assurer que ces données appartiennent à une bibliothèque. On peut également prévoir des moyens analogues de vérification pour s'assurer que l'ensemble des données constituant le pari est correct.

Avantageusement, on peut prévoir des moyens pour effacer partiellement ou totalement les données constituant le pari avant l'enregistrement de celui-ci.

Le système peut également comporter des moyens à commande manuelle et de traitement pour assortir le pari de paramètres extérieurs à son contenu (abonnement, répétition du même pari, etc...) et des moyens à mémoire pour mémoriser lesdits paramètres.

Le système comporte avantageusement des moyens pour lire et afficher les données constitutives du pari portées par le support de pari.

Il peut également comporter des moyens de commande et de contrôle de position du support de pari.

Pour l'indication au joueur du prix à payer pour le pari, et éventuellement pour le paiement de ce prix, le système comporte des moyens de calcul dudit prix.

Avantageusement, pour qu'il soit adaptable à divers jeux, le système comporte des moyens de programmation pour la sélection par le joueur d'un jeu particulier parmi une pluralité de jeux.

On comprendra bien l'invention à la lecture de la description qui va suivre et en référence aux dessins annexés dans lesquels:
Fig. 1 est une vue en perspective d'un appareil individuel permettant au joueur de composer le pari;
Fig. 2 est un schéma par blocs du système de la figure 1;
Fig. 3 est une vue en perspective montrant un guichet automatique permettant la composition et l'enregistrement des paris par le public;
Fig. 4 est un schéma par blocs du système de la figure 3;
Fig. 5 est une vue en perspective d'un appareil d'enregistrement des paris situé dans les locaux de la Société de jeu ou d'un préposé; et
Fig. 6 est un schéma par blocs du système de la figure 5.

On décrira tout d'abord aux figures 1 et 2 un appareil autonome individuel 200 de petit format dont le joueur dispose par achat ou par location. Cet appareil est destiné à coopérer avec un support de pari 1 constitué de préférence par une carte, notamment magnétique ou à mémoire à semiconducteurs. A titre d'exemple, on a représenté une carte magnétique présentant une piste magnétique 2 de support de données.

La carte 2 est destinée à être reçue dans un logement 3 ménagé dans le corps de l'appareil.

La face supérieure 4 de l'appareil 200 porte les divers organes de commande et d'affichage des fonctions. Un clavier de sélection 5 permet au joueur de sélectionner le jeu dans lequel il veut faire le pari, à l'aide des touches 6 de ce clavier. Un clavier 7 à touches 8, par exemple numériques, permet au joueur de composer son pari. Des touches 9 et 10 du clavier 7 permettent au joueur d'effacer partiellement ou totalement, notamment en cas d'erreur, le contenu du pari avant la validation de celui-ci sur la carte 1. Des touches 11 et 12 permettent au joueur d'assortir son pari de paramètres extérieurs au contenu proprement dit de celui-ci, par exemple pour un abonnement ou une répétition d'un même pari. Une touche 13 de validation permet de stocker, avant la mise en mémoire, si le contenu du pari est correct. Une touche 14 de mémoire permet le transfert du contenu du pari sur la carte 1. Une touche 15 de contrôle de jeu permet de conditionner l'appareil en vue de l'affichage du tirage. Une touche de résultat 16 permet au joueur de savoir s'il a gagné, par comparaison entre le tirage et son pari, ce qui détermine son niveau de gain. Une touche 17 permet au joueur de relire le contenu du pari transféré sur la carte 1. Une touche d'effacement 18 permet au joueur d'effa- certotalement la carte 1. Un afficheur 19 visualise pour le joueur le contenu du pari en cours d'élaboration, le prix à payer et le résultat. Un afficheur sélectif d'erreur 20 signale au joueur les anomalies dues à l'appareil ou à ses propres manipulations.

La structure et le fonctionnement de l'appareil représenté à la figure 1 seront décrits en référence à la figure 2.

De manière en elle-même connue, les organes actifs du système de la figure 2 sont à base de circuits intégrés, et ils sont constitués par un microprocesseur programmable 21. La sélection de la programmation du microprocesseur 21 est assurée par les touches 6 du clavier 5 de sélection de jeu qui conditionne l'appareil sur le jeu choisi par le joueur. A l'aide des touches 8 du clavier 7, le joueur sélectionne successivement les "mots" constituant le contenu du pari. Le clavier 7 commande une unité de contrôle ou de vérification 22 qui s'assure si chacun des mots unitaires appartient à une bibliothèque de données propres au jeu sélectionné. Si le mot n'appartient pas à la bibliothèque, l'unité 22 envoie en 23 un signal d'erreur à l'afficheur d'erreur 20. Au contraire, si le mot appartient bien à la bibliothèque, il est affiché en 24 sur l'afficheur 19 et, en même temps, il est stocké en 25 dans une mémoire vive 26 (RAM). Pendant l'écriture, si le joueur a fait une erreur ou désire modifier son écriture, il actionne en 27, 28 un circuit 29, 30 de correction partielle ou totale; ce circuit de correction 29, 30 efface en 31,32 la partie correspondante de la mémoire 26 et, en même temps, efface en 33, 34 les indications optiques correspondantes présentes dans l'afficheur 19. Après avoir écrit un "mot", le joueur appuie sur la touche de validation 13 qui actionne en 35 un circuit de validation 35. Ce circuit de validation 36 commande en 37 la mémoire 26 pour l'indication de fin de mot (séparateur de mots). L'opérateur procède ainsi jusqu'à ce que le contenu complet de son pari soit transmis dans la mémoire 26.

Avant ou après la composition du pari, le joueur appuie éventuellement sur une au moins des touches 11, 12 pour commander en 38, 39 la mémoire 26 de manière à y écrire des paramètres associés au contenu du pari, ces paramètres pouvant par exemple être relatifs à un abonnement, à une répétition du même pari ou analogue.

Après avoir composé son pari et lui avoir adjoint les paramètres ci-dessus, le joueur appuie sur la touche de mémoire 14 qui active en 40 un circuit 41 de vérification de pari. Le circuit 41 lit en 42 le contenu de la mémoire 26; si ce contenu est erroné, par exemple si le joueur n'a pas composé assez de "mots", il émet en 43 un signe d'erreur vers l'afficheur d'erreur 20; au contraire, si ce contenu est correct, le circuit de vérification 41 actionne en 44 un circuit 45 de commande d'écriture. Le circuit 45 commande en 46 la mémoire 26 pour que le contenu complet du pari soit transféré en 47, de manière non destructive, à une tête 48 d'écriture des données sur la piste magnétique 2 de la carte 1. En même temps, le circuit de vérification 41 actionne en 44 un circuit 49 de commande de prix à payer par le joueur pour son pari. Le circuit 49 interroge en 50 la mémoire et calcule, de façon en elle-même connue et ne faisant pas partie de la présente invention, le prix correspondant au pari. L'information de ce prix est transmise en 51 à l'afficheur 19.

Après la mise en mémoire ou écriture de son pari sur la carte 1, le joueur peut s'assurer de l'exactitude de la transcription en appuyant sur la touche de relecture 17 qui actionne en 52 un circuit 53 de commande de relecture. Le circuit 53 commande en 54 une tête de lecture 55 qui lit les données de pari portées par la piste magnétique 2 et les fait passer en 56 dans une mémoire de relecture 57 qui commande en 58 l'afficheur 19 pour visualiser pour le joueur les données du pari portées par la carte 1.

Après le tirage, si le joueur veut vérifier s'il a gagné, il appuie tout d'abord sur la touche 15 de contrôle de jeu. Cette touche commande en 59 un circuit 60 de contrôle de jeu qui active en 61 une mémoir vive 62 de contrôle de jeu (RAM). Il affiche alors dans la mémoire 62 le contenu du tirage, à l'aide du clavier 7, des touches de correction 9, 10 et de la touche de validation 13. Quand le contenu du tirage à été introduit dans la mémoire 62, le joueur appuie sur la touche de résultat 16 qui active en 63 un circuit 64 de commande de résultat. Le circuit 64 actionne en 65 la tête de lecture 55, laquelle lit les données de pari portées par la carte 1 et les transfère en 66 à une mémoire de lecture de pari 67 (RAM). En même temps, le circuit 64 de commande de résultat actionne en 68 un comparateur 69 dont les deux entrées 70, 71 sont des lignes d'interrogation pour les mémoires 62 et 67 qui contiennent respectivement le tirage et le pari. Le comparateur 69 compare ces deux ensembles de données et transmet en 72 le résultat à l'afficheur 19 pour indiquer au joueur par visualisation s'il a gagné et le niveau de gain.

Pour effacer totalement la piste magnétique 2 de la carte 1, le joueur peut appuyer sur la touche d'effacement 18 qui commande en 73 un circuit d'effacement 74. Le circuit d'effacement 74 commande en 75 la tête de lecture 48 qui efface totalement les données éventuellement présentes de la piste 2.

Alors que le système des figures 1 et 2 est un appareil individuel qui ne permet, dans le processus du jeu, que de composer le pari, le système 300 des figures 3 et 4, d'une part, est accessible au public et, d'autre part, permet également l'enregistrement des paris.

Dans la description qui va suivre du système 300 des figures 3 et 4, on adoptera les mêmes références que dans les figures 1 et 2 pour des éléments identiques ou analogues.

Comme montré à la figure 3, l'appareil se présente sous la forme d'un guichet qui est normalement fermé par une porte 76. Quand elle est fermée, la porte 76 laisse néanmoins apparents un afficheur extérieur 77 et une fente 78 d'introduction de la carte 1 (Fig. 2). Quand elle est ouverte, la porte 76 dégage un panneau 4 qui porte, comme le panneau 4 de la figure 1, les organes de commande et d'affichage accessibles au joueur. Le panneau 4 porte un clavier 5 à touches 6, pour la sélection du jeu, un clavier 7 à touches 8, par exemple numériques, pour la composition du pari, des touches de correction 9, 10, des touches 11, 12 pour associer au pari des paramètres additionnels, une touche 13 de validation de la composition du pari, une touche 14 de mise en mémoire du pari sur la carte du joueur, une touche 17 de relecture du pari mémorisé sur la carte, une touche 18 d'effacement de la carte, une touche 79 d'enregistrement du pari, une fente 80 de paiement, une fente 81 de délivrance d'un justificatif de paiement et d'enregistrement, un afficheur intérieur 82 et un afficheur intérieur d'erreur 83.

De manière analogue à la figure 2, la figure 4 est un schéma par blocs montrant la structure et le fonctionnement de l'appareil de la figure 3.

Quand le joueur introduit sa carte 1 dans la fente 78, il actionne un contact 84 qui active en 85 un circuit 86 de commande des mouvements de la carte. Le circuit 86 commande en 87 le moteur 88 qui, dans ce cas, introduit la carte dans l'appareil. Quand la carte est en fin de course d'introduction, elle actionne un contact 89 qui commande en 90 le circuit 86, lequel commande l'arrêt du moteur 88. En même temps, le circuit 86 actionne un circuit 91 de contrôle de position de carte. Le circuit 91 commande en 92 la tête 55 de lecture de carte qui lit sur celle-ci les données de positionnement correct et les transfère en 93 au circuit de contrôle 91. Si la lecture n'est pas correcte, le circuit de contrôle 91 émet en 94 un signal d'erreur vers l'afficheur extérieur d'erreur 77 et, en même temps, il commande en 95 le circuit 86 pour l'éjection de la carte 1 hors de l'appareil par le moteur 88. Au contraire, si la lecture est correcte, le circuit de contrôle 91 commande en 96 un circuit 97 de codification de la carte. Le circuit 97 a pour rôle de faire passer sur la carte 1 des données d'identification du guichet et de la date. Le circuit 97 reçoit ses informations de données de codification d'un circuit de programmation 97'. Quand il est actionné par le circuit de contrôle 91, le circuit de codification 97 transfère en 98 les données de codification à la tête 48 d'écriture sur la carte dans une zone inaccessible au dispositif 200 des figures 1 et 2.

Les données d'identification, quand elles sont transférées sur la carte 1, sont lues par la tête de lecture 55 et transférées en 99 dans un circuit 100 de contrôle de codification de la carte. Le circuit 100 compare les données de codification qu'il a en mémoire et les données de codification lues par la tête de lecture 55. S'il n'y a pas coïncidence entre ces deux ensembles de données, le circuit de contrôle 100 émet un signal 101 vers l'afficheur extérieur d'erreur 77; en même temps, il commande en 102 le circuit 86 pour l'éjection de la carte par le moteur 88. Au contraire, s'il y a coïncidence, le circuit de contrôle 100 commande en 103 le moteur 104 de déplacement de la porte 76 pour l'ouverture de celle-ci.

Le joueur peut alors procéder, si ce n'est déjà fait, à la composition de son pari, à l'aide du sélecteur de jeu 5, du clavier de composition de pari 7, des touches d'erreur 9, 10, des touches de paramètres 11, 12, de la touche de validation 13, de la touche de mise en mémoire 14, et de la touche de relecture 17; il peut également, à tout moment, effacer la carte à l'aide de la touche d'effacement 18. Ces touches et leurs circuits associés sont identiques à ceux du mode de réalisation des figures 1 et 2; pour cette raison, leur description ne sera pas répétée et, dans un but de clarté de la figure 4, les touches sont symboliquement représentées par une touche unique 105 et ces circuits associés sont symboliquement représentés par le circuit 106. Il est par conséquent entendu que la touche symbolisée 105 assure les fonctions des touches 8-14 et 17 de la figure 2 et que le circuit symbolisé 106 assure les fonctions des circuits 22, 29, 30, 36, 41, 53 et 74, la mémoire de relecture 57 n'étant pas représentée mais la mémoire 26 étant montrée sur la figure 4 car elle coopère avec d'autres organes de celle-ci. Pour la description de la composition du pari, de la relecture et de l'effacement, on pourra se référer à celle qui a été faite précédemment pour l'appareil des figures 1 et 2.

Le circuit symbolisé 106 fait partie d'un microprocesseur 107 qui est programmé et sélectionné par le sélecteur de jeu 5.

Quand le joueur a composé son pari et l'a mis en mémoire sur la carte 1, il peut alors procéder à son enregistrement.

Ces opérations peuvent être effectuées soit avec la partie de l'appareil de la figure 3 déjà décrite, soit avec l'appareil de la figure 5. Dans ce dernier cas, le joueur introduit sa carte déjà codée pour le pari dans la fente extérieure 78, ce qui provoque, comme décrit précédemment, l'ouverture de la porte 76, si les conditions nécessaires sont satisfaites. Ces conditions sont indépendantes du fait que la carte 1 porte ou ne porte pas des données de pari. Dans le second cas, la porte 76 est déjà ouverte et le joueur procède à l'enregistrement de son pari.

Pour cela, il presse la touche d'enregistrement 79 qui commande en 108 un circuit de commande d'enregistrement 109. Ce circuit 109 active en 110 la tête 55 de lecture de la carte, la lecture concernant le contenu du pari ainsi que les données de codification. Les données de la carte qui sont ainsi leus sont transférées en 111 sur un circuit 112 de contrôle de lecture de carte. Le circuit 112 contrôle le contenu des données et, si la lecture est incomplète ou incorrecte, il émet en 113 un signal d'erreur vers l'afficheur intérieur 83, pour inviter le joueur à répéter l'enregistrement. Après trois tentatives, si la lecture est toujours incomplète ou incorrecte, le circuit 112 commande en 114 le circuit 86 qui excite le moteur 88 pour l'éjection de la carte. Dans ce cas, le circuit de contrôle 112 commande en 115 le moteur 104 de la porte 76 pour fermer celle-ci. Au contraire, si la lecture est correcte, le circuit de contrôle 112 active en 116 un circuit de comptage 117, en lui transférant les données du pari. Le circuit 117 analyse le pari et actionne en 118 un circuit 119 de calcul du prix. Le circuit 119 émet en 120 vers l'afficheur intérieur 82 un signal d'indication optique au joueur du prix à payer pour le pari. Si ce n'est déjà fait, l'information complète relative au pari, qui se trouve dans le compteur 117, est transférée en 121 dans la mémoire 26.

Le joueur introduit alors dans la fente 80 des pièces de monnaie; un compteur 122 totalise la somme qui est ainsi introduite et la compare avec le prix calculé par le circuit 119, l'indication de ce prix lui étant transférée en 123. Quand le prix à payer est atteint, avec ou sans restitution de monnaie, le compteur 122 commande en 124 un circuit de sauvegarde des paris 125 qui sollicite en 126 la mémoire 26 pour en transférer en 127 le contenu sur une tête 128 d'écriture sur une bande magnétique d'enregistrement 129. Par sécurité, la bande 129, ainsi que sa tête d'écriture 128, peuvent être doublées. En fin d'écriture, l'information transférée sur la bande 129 est lue par une tête de lecture de bande 130 qui est transférée en 131 sur un circuit 132 de contrôle d'enregistrement de sauvegarde. Si l'enregistrement est erroné, le circuit de contrôle 132 commande en 133 le circuit 86 pour l'éjection de la carte par le moteur 88, l'affichage extérieur en 134 d'un signal de dérangement et en 135 le remboursement du joueur puisque celui-ci a payé sans que son pari soit enregistré. Au contraire, si l'information est correcte, le circuit de contrôle 132 active en 136 un circuit 137 de commande d'imprimante. Le circuit 137 actionne en 138 une imprimante 139 qui délivre au joueur, à travers la fente 81, un justificatif d'enregistrement 140, par exemple un reçu, sur lequel apparaît le contenu du pari, le prix payé, son numéro de carte de les données de codification. En fin d'impression, l'imprimante 139 commande en 141 le circuit 137 pour lui indiquer que l'impression est terminée. Le circuit 137 émet alors en 142 un signal vers l'afficheur intérieur 82 pour indiquer au joueur de reprendre son ticket. En même temps, le circuit 137 commande en 143 le circuit 86 d'excitation du moteur 88 pour l'éjection de la carte.

Quand la carte est éjectée par le moteur 88, elle dépasse de la fente 78 (Fig. 3) et actionne un contact de sortie 144. Ce contact commande en 145 une unité d'éjection de carte 146 qui excite en 147 le moteur 104 de fermeture de la porte 76. En même temps, le circuit d'éjection 146 émet en 148 un signal pour l'apparition sur l'afficheur extérieur 77 d'un signal demandant au joueur de reprendre sa carte. Le circuit d'éjection 146 est agencé pour que, si la carte n'a pas été retirée dans un délai prescrit à partir de la commande de la fermeture de la porte 76, par exemple 30 secondes, il commande en 149 le circuit 86 qui actionne le moteur 88 dans le sens de l'introduction de la carte, sans tenir compte de la présence du contacteur 89 de fin d'introduction de la carte. La carte tombe dans un réceptacle (non représenté) pour sa récupération ultrérieure par la Société de jeu.

On a représenté aux figures 5 et 6 un appareil 400 qui est destiné exclusivement à l'enregistrement des paris à partir d'une carte 1 portant déjà les données constituant le pari, ces données ayant été transférées sur la carte par exemple par l'appareil des figures 1 et 2 ou par celui des figures 2 et 3.

Dans la description du mode de réalisation des figures 5 et 6, on adoptera les mêmes références que dans les figures 1 à 4 pour des éléments identiques ou analogues.

L'appareil représenté à la figure 5 est destiné à être placé dans les locaux de la Société de jeu, d'un buraliste ou autre préposé pour l'enregistrement des paris.

Il présente un panneau supérieur 4 portant les organes de commande et d'information accessibles au joueur: un clavier 150 à touches 151 pour l'élaboration des données de codification de la carte, cette codification étant représentative des conditions d'enregistrement, une touche 14 de mémoire, une touche 18 d'effacement, un afficheur de données 19, un afficheur d'erreur 20, une touche d'enregistrement 79, une touche d'annulation 152 et une fente 78 d'introduction de la carte.

La figure 6 est un schéma par blocs montrant la structure et le fonctionnement de l'appareil de la figure 5.

Quand la carte 1 est introduite dans la fente 78, elle actionne un contact d'entrée 84 qui commande un circuit 86 pour les mouvements de la carte. Le circuit 86 actionne en 87 le moteur 88 de déplacement de la carte tournant, dans ce cas, dans le sens pour lequel la carte 1 est introduire dans l'appareil. En fin de course d'introduction, la carte 1 actionne un contact 89 qui commande en 90 le circuit 86 pour l'arrêt du moteur 88. Quand le circuit 86 est actionné par le contact 89, il commande un circuit 91 de contrôle de la position de la carte en fin de course d'introduction. Le circuit de contrôle 91 actionne en 92 une tête 55 de lecture de la piste magnétique 2 de la carte 1, cette lecture intéressant des données de contrôle de positionnement de la carte. Le résultat de la lecture est envoyé en 93 dans le circuit de contrôle 91 qui effectue une comparaison avec des données de consigne. Si la lecture n'est pas correcte, le circuit 91 émet en 94 un signal d'erreur sur l'afficheur 20; en même temps, il commande en 95 le circuit 86 pour l'éjection de la carte 1 par le moteur 88. Au contraire, si l'information est correcte, le circuit 91 commande en 96 un circuit 97 de codification de la carte. Le circuit 97 est destiné à tarnsférer sur la carte 1 des données représentatives des conditions d'enregistrement (lieu, date, etc...). Ces données de codification peuvent soit être programmées, comme dans l'exemple de la figure 4, soit être composées par l'opérateur à l'aide des touches 151 du clavier 150. Les données de codification entrent dans le circuit de codification 97 et, de là, elles sont transférées en 98 sur une tête 48 d'écriture sur la carte magnétique 1 dans une zone non accessible au dispositif 200 des figures 1 et 2.

Après leur écriture, les données de codification portées par la carte sont lues par la tête de lecture 55 et transférées en 99 sur un circuit 100 de contrôle de codification de la carte. Le circuit 100 effectue une comparaison entre les données lues par la tête 55 et les données de codification qu'il reçoit du circuit de codification 97. Si l'information lue n'est pas correcte, le circuit 100 émet en 101 un signal d'erreur pour l'afficheur 20; en même temps, il commande en 102 le circuit 86 qui actionne le moteur 88 dans le sens d'éjection de la carte. Au contraire, si l'information est correcte, les données de codification, conntenues dans le circuit 100, passent en 154 dans la mémoire de lecture 26 (RAM). En même temps, le circuit de contrôle 100 actionne un circuit 155 de contrôle de position de la tête de lecture de la carte. Le circuit 155 commande en 156 la tête de lecture 55 pour que celle-ci lise sur la carte des données de contrôle de bon positionnement. Si la lecture n'est pas correcte, le circuit 155 émet en 157 un signal d'erreur vers l'afficheur 20. Au contraire, si la lecture est correcte, le circuit de contrôle 155 actionne en 158 un circuit 159 de commande de lecture. Le circuit 159 commande en 160 la lecture des données de pari portées par la carte 1 par la tête de lecture 55. Le circuit 159 analyse les données de pari. Si la lecture est erronée, le circuit 159 émet en 161 un signal d'erreur vers l'afficheur 20. Au contraire, si la lecture est correcte, les données de pari qui sont lues sont transférées en 162 dans la mémoire 26. En même temps, le circuit 159 commande en 163 un circuit 119 de calcul de prix en lui transférant les données comptables nécessaires. Le circuit 119 émet en 164 un signal d'indication de prix vers l'afficheur 19 pour indiquer au joueur le prix à payer.

Quand le joueur a acquitté le prix du pari, l'opérateur presse la touche d'enregistrement 79 qui active un circuit 109 d'enregistrement du pari. Le circuit 109 commande en 165 un circuit 166 de séparation des joueurs. L'information codée du circuit 166 est envoyée en 167 dans la mémoire 26 qui contient déjà les autres données relatives au pari, au joueur, et aux conditions d'enregistrement. Le circuit d'enreigstrement 109 commande en 168 une tête 128 d'enregistrement sur une bande 129, les données provenant en 127 de la mémoire 26. Par sécurité, la bande 129 ainsi que sa tête d'écriture 128 et sa tête de lecture 130 sont doublées. A la fin de la phase d'écriture sur la bande 129, la tête 130 de lecture de la bande est activée pour lire la bande et transférer en 131 les données ainsi lues dans un circuit 132 de contrôle d'enregistrement. Si la lecture est erronée ou indique un enregistrement partiel, le circuit 132 émet en 134 un signal d'erreur d'enregistrement vers l'afficheur 20; en même temps, il commande en 133 le circuit 86 pour l'éjection de la carte par le moteur 88. Au contraire, si la lecture est correcte, le circuit de contrôle 132 commande en 136 un circuit 137 qui actionne en 138 une imprimante 139. L'imprimante est agencée pour déliverer au joueur un justificatif 140 du genre reçu portant toutes les indications utiles sur le pari et son enregistrement.

Si, en cours d'utilisation de l'appareil, l'opérateur désire annuler ce qui a été déjà fait, il presse la touche d'annulation 152, ce qui active un circuit d'annulation 168. Le circuit d'annulation 168 efface en 169 le contenu de la mémoire 26 et commande en 170 le circuit 86 d'éjection de la carte par le moteur 88.

Les bandes 129 (Fig. 4 et 6) sont lues dans les centres de traitement de la Société de jeu par un système approprié.

Le résultat de cette lecture est envoyé à un ordinateur qui assure, par des programmes spécifiques, la gestion des paris.

Il ressort de ce qui précède que, avec le système selon l'invention, le joueur peut composer et faire enregistrer son pari de manière simple et fiable. En outre, on évite, pour le joueur et pour la Société de jeu, le maniement de bulletins de paris.

Pour accélérer et faciliter le traitement des paris, les systèmes des figures 3 à 6, qui assurent l'enregistrement des paris, peuvent être reliés à une unité centrale par une liaison du type Modem (modulateur-démodulateur).

En variante, le terminal lui-même peut être équipé d'un lecteur de carte magnétique ou de carte à mémoire.

## Revendications

1. Système de traitement de jeu de pari comprenant un support d'informations, un premier dispositif autonome et portatif pour composer des paris sur ledit support d'informations et un centre de gestion de paris, caractérisé en ce que ledit support d'informations est une carte à piste magnétique ou une carte à mémoire à semiconducteurs et en ce que le premier dispositif (200) permet l'inscription par le joueur des données de paris sur la piste magnétique ou la mémoire à semiconducteurs de ladite carte, et en ce qu'il comprend un second dispositif fixe (300, 400) en relation avec un ordinateur du centre de gestion de paris permettant la lecture des données inscrites sur le support d'informations (1) par le premier dispositif (200), l'envoi à l'ordinateur du cente de gestion pour enregistrement des données de paris lues, l'indication et éventuellement le recueil des sommes à encaisser au titre de l'enjeu et l'inscription sur le support d'informations (1) dans une zône inaccessible au premier dispositif (200) d'indications relatives aux données de paris.

2. Système de traitement de jeu de pari selon la revendication 1, caractérisé en ce que le premier dispositif (200) comporte des moyens d'écriture de premières données constitutives du pari sur le support (1); des moyens (7, 8) à commande manuelle pour élaborer successivement lesdites premières données; des moyens de mémoire (26) pour mémoriser séquentiellement les premières données; et des moyens (14) à commande manuelle pour activer des moyens (46) de transfert des données depuis les deuxièmes moyens à mémoire (26) sur le support (1) par des moyens d'écriture.

3. Système selon la revendication 2, caractérisé par le fait que le premier dispositif (200) comporte des moyens (15, 16, 7, 60, 62, 64, 67, 69) pour composer le tirage et comparer celui-ci avec le pari en vue de fournir le résultat.

4. Système de traitement selon l'une des revendications 1 à 3, caractérisé par le fait que, pour l'enregistrement du pari, le second dispositif (300, 400) comporte des moyens (55) de lecture des données portées par le support du pari; des moyens (97, 97', 48) pour inscrire, sur le support (1) portant les premières données constitutives du pari, des deuxièmes données de codification représentatives des conditions de l'enregistrement du pari, par exemple le lieu et/ou la date; des moyens pour mémoriser lesdites deuxièmes données; des moyens pour mémoriser les données de pari portées par le support (1); et des moyens (128) pour l'enregistrement des premières et des deuxièmes données sur un support d'energistrement.

5. Système selon la revendication 4, caractérisé par le fait que le second dispositif (300, 400) comporte des moyens (100) pour contrôler l'exactitude des deuxièmes données de codification préalablement à l'enregistrement.

6. Système selon l'une des revendications 4 et 5, caractérisé par le fait que le second dispositif (300) comporte des moyens à pré-paiement (80, 122) agencés pour commander les moyens d'enregistrement du pari quand le prix du pari est payé.

7. Système selon l'une des revendications 4 à 6, caractérisé par le fait que le second dispositif (300, 400) comporte des moyens (132) pour l'enregistrement.

8. Système selon l'une des revendications 4 à 7, caractérisé par le fait que le second dispositif (300, 400) comporte des moyens (139) pour la délivrance d'un justificatif (140), notamment un reçu, de l'enregistrement, l'edit justificatif étant indépendant dudit support de pari.

9. Système selon les revendications 7 et 8, considérées ensemble, caractérisé par le fait que les moyens (132) pour l'enregistrement comportent des moyens de contrôle agencés pour séquentiellement commander l'enregistrement et commander les moyens (139) de délivrance du justificatif.

10. Système selon l'une des revendications 1 à 9, caractérisé par le fait que le premier dispositif (200) comporte des moyens (22) pour vérifier si les données unitaires du pari composé par le joueur appartiennent à une bibliothèque.

11. Système selon l'une des revendications 1 à 10, caractérisé par le fait que le premier dispositif (200) comporte des moyens (41) pour vérifier si l'ensemble des données constituant le pari satisfait à des conditions prédéterminées.

12. Système selon l'une des revendications 1 à 11, caractérisé par le fait que le premier dispositif (200) comporte des moyens (9, 10, 29, 30) pour effacer partiellement ou totalement les données constituant le pari avant enregistrement.

13. Système selon les revendications 1 à 12, caractérisé par le fait que le premier dispositif (200) comporte un clavier (7) à touches (8) et des moyens d'affichage (19).

14. Système selon l'une des revendications 1 à 13, caractérisé par le fait que le premier dispositif (200) comporte des moyens (11, 12) à commande manuelle et de traitement pour assortir le pari de paramètres extérieurs à son contenu, notamment pour un abonnement ou une répétition du même pari, et des moyens à mémoire pour mémoriser lesdits paramètres.

15. Système selon l'une des revendications 1 à 14, caractérisé par le fait que le dispositif (200) comporte des moyens (17, 53, 57, 58, 19) pour lire et afficher les données constitutives du pari portées par le support de pari (1).

16. Système selon l'une des revendications 1 à 15, caractérisé par le fait qu'il comporte des moyens (91, 155) de contrôle de la position du support de pari (1).

17. Système selon l'une des revendications 1 à 16, caractérisé par le fait que le dispositif (200, 300, 400) comporte des moyens (49, 119) pour calculer le prix du pari et des moyens (19, 51, 82, 120, 164) pour l'indication de ce prix au joueur.

18. Système selon l'une des revendications 1 à 17, caractérisé par le fait que le dispositif (200) comporte les moyens (5, 6) de programmation pour la sélection par le joueur d'un jeu particulier parmi une pluralité de jeux.

## Patentansprüche

1. Anlage zur Verarbeitung von Glücksspielen mit einem Datenträger, einer ersten, in sich geschlossenen und transportierbaren Vorrichtung zum Zusammenstellen von Spielen auf dem Datenträger, und einem Spielsteuerzentrum, dadurch gekennzeichnet, daß der Datenträger eine Magnetspurkarte oder eine Karte mit Halbleiterspeicher ist, daß die erste Vorrichtung (200) das Schreiben der Spieldaten auf die Magnetspur oder in den Halbleiterspeicher der Karte durch den Spieler ermöglicht und daß eine zweite ortsfeste Vorrichtung (300,400) vorhanden ist, die mit einem Rechner des Spielsteuerzentrums verbunden ist, und welche das Lesen der durch die erste Vorrichtung (200) auf den Datenträger (1) geschriebenen Daten und das Senden an den Rechner des Spielsteuerzentrums ermöglicht, um die Daten des gelesenen Spiels zu registrieren, und welche die Anzeige und wahlweise das Kassieren der als Einsatz zu zahlenden Summen sowie das Schreiben von die Spieldaten betreffende Angaben auf den Datenträger (1) in einen der ersten Vorrichtung (200) unzugänglichen Bereich ermöglicht.

2. Anlage zur Verarbeitung von Glücksspielen nach Anspruch 1, durch gekennzeichnet, daß die erste Vorrichtung (200) folgende Einrichtungen aufweist: Schreibeinrichtungen für die ersten, das Spiel darstellende Daten auf den Datenträger (1); von Hand zu betätigende Einrichtungen (7, 8), um nacheinander die ersten Daten zusammenzustellen; Speichereinrichtungen (26) zum sequentiellen Speichern der ersten Daten; und von Hand zu betätigende Einrichtungen (14) zum Aktivieren von Einrichtungen (46) für die Übertragung der Daten von den zweiten Speichereinrichtungen (26) mittels Schreibvorrichtungen auf den Datenträger (1).

3. Anlage nach Anspruch 2, dadurch gekennzeichnet, daß die erste Vorrichtung (200) Einrichtungen (15, 16, 7, 60, 62, 64, 67, 69) zum Zusammenstellen der Auslosung und deren Vergleich mit dem Spiel aufweist, um das Ergebnis zu liefern.

4. Anlage nach einem der Ansprüche 1 bis 3, dadurch gekennzeichnet, daß die zweite Vorrichtung (300, 400) zum Registrieren des Spiels folgende Einrichtungen aufweist: Leseeinrichtungen (55) für die Daten auf dem Datenträger; Einrichtungen (97, 97', 48), die auf den Datenträger (1) mit den ersten, das Spiel darstellende Daten, zweite, die Umstände der Spielregistrierung darstellende Kodifizierungsdaten, wie z.B. der Ort und/oder das Datum, schreiben; Einrichtungen zum Speichern der zweiten Daten; Einrichtungen zum Speichern der Spieldaten auf dem Datenträger (1); und Einrichtungen (128) zum Registrieren der ersten und der zweiten Daten auf einer Registriereinrichtung.

5. Anlage nach Anspruch 4, dadurch gekennzeichnet, daß die zweite Vorrichtung (300, 400) Einrichtungen (100) zum Überprüfen der Richtigkeit der zweiten Kodifizierungsdaten vor der Registrierung umfaßt.

6. Anlage nach einem der Ansprüche 4 und 5, dadurch gekennzeichnet, daß die zweite Vorrichtung (300) Einrichtungen zur Vorausbezahlung (80, 122) besitzt, die so angeordnet sind, daß sie die Registriereinrichtungen für das Spiel betätigen, wenn der Spielpreis entrichtet ist.

7. Anlage nach einem der Ansprüche 4 bis 6, dadurch gekennzeichnet, daß die zweite Vorrichtung (300, 400) Einrichtungen (132) zur Registrierung besitzt.

8. Anlage nach einem der Ansprüche 4 bis 7, dadurch gekennzeichnet, daß die zweite Vorrichtung (300, 400) Einrichtungen (139) zum Ausstellen eines Belegs für die Registrierung, insbesondere einer Quittung, besitzt, wobei der Beleg unabhängig vom Datenträger ist.

9. Anlage nach den Ansprüchen 7 und 8, dadurch gekennzeichnet, daß die Einrichtungen zur Registrierung (132) Kontrolleinrichtungen besitzen, die so angeordnet sind, daß sie sequentiell die Registrierung und die Einrichtungen (139) zur Ausstellung eines Belegs steuern.

10. Anlage nach einem der Ansprüche 1 bis 9, dadurch gekennzeichnet, daß die erste Vorrichtung (200) Einrichtungen (22) besitzt zur Überprüfung, ob die vom Spieler zusammengestellten spezifischen Daten eines Spiels zu einer Bibliothek gehören.

11. Anlage nach einem der Ansprüche 1 bis 10, dadurch gekennzeichnet, daß die erste Vorrichtung (200) Einrichtungen (41) zur Überprüfung besitzt, ob sämtliche das Spiel darstellende Daten vorher festgelegten Bedingungen entsprechen.

12. Anlage nach einem der Ansprüche 1 bis 11, dadurch gekennzeichnet, daß die erste Vorrichtung (200) Einrichtungen (9, 10, 29, 30) zum teilweisen oder völligen Löschen der das Spiel vor der Registrierung darstellenden Daten besitzt.

13. Anlage nach den Ansprüchen 1 bis 12, dadurch gekennzeichnet, daß die erste Vorrichtung (200) eine Tastatur mit Drucktasten (8) und Anzeigeeinrichtungen (19) besitzt.

14. Anlage nach einem der Ansprüche 1 bis 13, dadurch gekennzeichnet, daß die erste Vorrichtung (200) von Hand zu betätigende Verarbeitungs-Einrichtungen (11, 12) zum Sortieren des Spiels nach auf seinen Inhalt bezogenen externen Parametern, insbesondere auf ein Abonnement oder eine Wiederholung desselben Spiels, und Speichereinrichtungen zum Speichern der Parameter besitzt.

15. Anlage nach einem der Ansprüche 1 bis 14, dadurch gekennzeichnet, daß die Vorrichtung (200) Einrichtungen (17, 53, 57, 58, 19) zum Lesen und Anzeigen der das Spiel darstellenden Daten auf dem Datenträger (1) besitzt.

16. Anlage nach einem der Ansprüche 1 bis 15, dadurch gekennzeichnet, daß sie Einrichtungen (91, 155) zur Überprüfung der Position des Datenträgers (1) besitzt.

17. Anlage nach einem der Ansprüche 1 bis 16, dadurch gekennzeichnet, daß die Vorrichtung (200, 300, 400) Einrichtungen (49, 119) zum Berechnen des Spielpreises und Einrichtungen (19, 51, 82, 120, 164) besitzt, die dem Spieler diesen Preis anzeigen.

18. Anlage nach einem der Ansprüche 1 bis 17, dadurch gekennzeichnet, daß die Vorrichtung (200) Programmiereinrichtungen besitzt zur Auswahl eines bestimmten Spiels unter einer Anzahl von Spielen durch den Spieler.

## Claims

1. System for processing a gambling game, comprising an information support, a first autonomous, portable device for making bets on said information support and a control centre for the bets, characterized in that said information support is a magnetic ledger card or a semiconductor memory card and in that the first device (200) makes it possible for the gambler to write bet data on the magnetic ledger card or the semiconductor track of said card and in that it comprises a second fixed device (300, 400) associated with a computer of the bets control centre making it possible to read the data written on the information support (1) by the first device (200), the supply to the computer of the control centre for recording the data of the read bets, the indication and optionally the collection of sums to be cashed with respect to the stake and the writing on the information support (1) in an area inaccessible to the first device (200) of information relative to the bet data.

2. Processing system for a gambling game according to claim 1, characterized in that the first device (200) has means for writing first data consisting of the bet on the support (1), manual control means (7, 8) for successively writing said first data, memory means (26) for sequentially storing the first data and manual control means (14) for activating means (46) for the transfer of data from the second memory means (26) to the support (1) by writing means.

3. System according to claim 2, characterized in that the first device (200) has means (15, 16, 7, 60, 62, 64, 67, 69) for making the draw and comparing the latter with the bet with a view to supplying the result.

4. Processing system according to one of the claims 1 to 3, characterized in that, for recording the bet, the second device (300, 400) has means (55) for reading the data carried by the bet support, means (97, 97', 48) for writing, on the support (1) carrying the first constituent data of the bet, second coding data representing the conditions of recording the bet, e.g. the place and/or date, means for storing said second data, means for storing the bet data carried by the support (1) and means (128) for recording the first and second data items on a recording support.

5. System according to claim 4, characterized in that the second device (300, 400) has means (100) for checking the correctness of the second coding data prior to recording.

6. System according to one of the claims 4 and 5, characterized in that the second device (300) has prepayment means (80, 122) arranged so as to control the recording means for the bet when the bet price has been paid.

7. System according to one of the claims 4 to 6, characterized in that the second device (300, 400) has recording means (132).

8. System according to one of the claims 4 to 7, characterized in that the second device (300, 400) has means (139) for supplying a voucher (140), particularly a receipt with respect to the recording, said voucher being independent of said bet support.

9. System according to claims 7 and 8, considered together, characterized in that the recording means (132) comprise checking means arranged in such a way as to sequentially control the recording and control the means (139) for supplying the voucher.

10. System according to one of the claims 1 to 9, characterized in that the first device (200) incorporates means (22) for checking whether the unitary data of the bet made by the gambler belong to a library.

11. System according to one of the claims 1 to 10, characterized in that the first device (200) incorporates means (41) for checking whether all the data constituting the bet satisfy predetermined conditions.

12. System according to one of the claims 1 to 11, characterized in that the first device (200) has means (9, 10, 29, 30) for partly or totally erasing the data constituting the bet prior to recording.

13. System according to claims 1 to 12, characterized in that the first device (200) has a keyboard (7) with keys (8) and display means (19).

14. System according to one of the claims 1 to 13, characterized in that the first device (200) has manual control and processing means (11, 12) for allocating to the bet parameters external of its content, particularly for a subscription or a repeat of the same bet, together with storage means for storing said parameters.

15. System according to one of the claims 1 to 14, characterized in that the device (200) has means (17, 53, 57, 58,19) for reading and displaying the constituent data of the bet carried by the bet support (1).

16. System according to one of the claims 1 to 15, characterized in that it has means (91, 155) for checking the position of the bet support (1).

17. System according to one of the claims 1 to 16, characterized in that the device (200, 300, 400) has means (49,119) for calculating the price of the bet and means (19, 51,82,120,164) for indicating this price to the gambler.

18. System according to one of the claims 1 to 17, characterized in that the device (200) has programming means (5, 6) for the selection by the gambler of a particular game from among a plurality of games.
